# FASCICULE DE BREVET EUROPEEN

(11) **EP 2 083 972 B1**
(45) Date de publication et mention de la délivrance du brevet: **23.01.2013**
(21) Numéro de dépôt: 06830992.1
(22) Date de dépôt: 23.10.2006
(51) Int. Cl.: B26D 1/30, B26D 7/01

(54) **LAME POUR UN OUTIL DE COUPE POUR DÉCOUPER UNE PLAQUE ET OUTIL COMPORTANT UNE TELLE LAME**
MESSER FÜR SCHNEIDWERKZEUG ZUM SCHNEIDEN EINER PLATTE UND MIT SOLCH EINEM MESSER VERSEHENES WERKZEUG
BLADE FOR A CUTTING TOOL FOR CUTTING A PLATE AND TOOL FITTED WITH SUCH A BLADE

(43) Date de publication de la demande: 05.08.2009
(73) Titulaire: Etablissements Pierre Grehal et Cie SA, 95350 Saint-Brice-Sous-Foret (FR)
(72) Inventeur: MARCON, Lionel, 95330 Domont (FR)
(74) Mandataire: Thinat, Michel
(86) Numéro de dépôt international: PCT/FR2006/002376
(87) Numéro de publication internationale: WO 2008/049976

(56) Documents cités:
- WO-A-2006/095065
- DE-C- 663 783
- DE-U1- 20 307 686
- GB-A- 2 218 373
- US-A- 5 787 781
- US-B1- 6 412 382
- US-B1- 6 644 160

## Description

La présente invention concerne une lame pour un outil de coupe pour découper une plaque, plus particulièrement une plaque faite en un matériau reconstitué, ainsi qu'un outil de coupe comportant une telle lame. Une lame similaire est décrite dans le US-A-5787781

Dans le domaine de la construction moderne, on utilise souvent des éléments de construction formés ou reconstitués à partir de matériaux qui se présentent ou qui sont réduits en poudre, en fibres, en granulés ou en copeaux. Ainsi, à titre d'exemples non limitatifs, on utilise des carreaux de plâtre, de ciment ou de céramique comme éléments de construction ou de finition, des plaques de bardage en fibro-ciment, des plaques en fibres cellulosiques de densité moyenne comme plaques de revêtement ou de finition et des plaques stratifiées comme éléments d'un parquet flottant.

En raison de la nature du mélange de composants à partir duquel les plaques sont faites ou en raison de l'utilisation pour laquelle les plaques sont faites, elles ont deux caractéristiques en commun : la dureté de la plaque, ou pour le moins de sa face d'utilisation, et son épaisseur.

Chacune de ces caractéristiques, prise à elle seule, ne poserait pas de problème particulier pour la découpe d'une plaque réalisée en un des matériaux reconstitués évoqués. En effet, dès que l'on dispose d'un outil coupant dont le tranchant est plus dur que l'élément à découper, la réussite de la découpe ne dépend plus que de l'effort que l'opérateur de l'outil peut développer. Exemple : la découpe de carreaux en céramique (donc du carrelage). Et dès que l'on dispose d'un outil coupant capable de traverser l'élément à découper dans son épaisseur entière sans y rester bloqué, la découpe est possible. Exemple : la découpe d'un plan de travail en aggloméré.

Mais lorsque les plaques sont faites en un matériau reconstitué réunissant dureté et épaisseur, il faut disposer d'un outil capable de surmonter ces deux difficultés de coupe.

Un tel outil est décrit par exemple dans le document WO-A-2006/095065. Il s'agit d'un outil de coupe pour découper une plaque faite en un matériau reconstitué, l'outil comprenant un support sur lequel une lame est montée mobile entre une position ouverte pour recevoir, entre le support et la lame, la plaque qui doit être découpée, et une position fermée à la fin d'une découpe, la lame étant pourvue d'une poignée et montée sur le support par un axe.

Un tel outil est simple à utiliser, facile à stabiliser sur un sol, notamment sur un sol plus ou moins irrégulier tel qu'un sol hors atelier, et il comporte un moyen évitant que la plaque soit chassée pendant la découpe par la lame de l'outil de coupe. De plus, il est conçu pour recevoir des accessoires qui lui permettent d'être utilisé pour des découpes à différents angles.

Par ailleurs, dans un outil de coupe pour découper des plaques dures et épaisses telles que les plaques faites en un matériau reconstitué, par exemple du fibro-ciment, la lame effectue, en coopération avec les bords d'une fente formée dans le socle, un cisaillement double. Ce cisaillement double a pour effet que la lame ne pénètre pas, au cours de la découpe, de manière habituelle dans la plaque à découper pour la fendre, mais enlève une bande du matériau de la plaque, bande dont la largeur correspond sensiblement à celle de la lame.

Bien qu'un tel cisaillement ne semble pas exposer la lame au risque de la voir fléchir ou courber, il n'en reste pas moins que les mouvements de la personne utilisant l'outil sont de nature à pouvoir introduire, involontairement, un effort transversal par rapport au plan de coupe, qui pourrait déformer la lame.

En effet, même lorsque les dimensions de la lame et la position de la poignée ont été bien étudiées pour obtenir une découpe sûre avec le moins d'effort possible, il n'en reste pas moins qu'il y a, pendant la découpe lorsque l'effort est pleinement appliqué, le risque qu'une composante transversale d'effort survienne, par exemple en raison d'un sol irrégulier sur lequel l'outil est posé, et que la lame soit soumise à des contraintes transversales qui pourraient la faire fléchir ou courber transversalement par rapport à un plan suivant lequel la lame s'étend.

Par ailleurs, il s'est avéré que les plaques faites en un matériau reconstitué sont parfois recouvertes, sur une de leurs faces, d'un matériau moins dur que le matériau reconstitué. Ainsi, par exemple, des plaques de revêtement de sol sont parfois pourvu, sur leur face inférieure, d'une couche de feutrine ou d'un matériau d'isolation phonique semblant. Ceci a pour effet, qu'une telle plaque ne se laisse pas stabiliser sur l'outil de la même façon qu'une plaque entièrement dure et risque d'être chassée par la lame.

Le but de l'invention est de remédier à ces inconvénients.

Le but de l'invention est atteint avec une lame pour un outil de coupe pour découper une plaque faite en un matériau reconstitué, l'outil comprenant un support sur lequel la lame est montée mobile entre une position ouverte pour recevoir, entre le support et la lame, la plaque qui doit être découpée, et une position fermée à la fin d'une découpe, la lame ayant un dos et un tranchant et la lame étant pourvue d'une poignée et montée sur le support par un axe.

Selon l'invention, la lame est plate et est pourvue d'un pli de stabilisation allant approximativement de l'axe jusqu'à la poignée.

Il convient de préciser ici que, dans le contexte de la présente invention, le terme « plat » caractérise un tranchant ayant une certaine largeur, par opposition à un tranchant n'ayant qu'un filet tel la lame d'un couteau. De plus, dans le cadre de la présente invention, le tranchant s'étend perpendiculairement par rapport au plan de cisaillement de l'outil.

Grâce au pli de stabilisation, la lame est plus rigide que si elle était toute plate et résiste donc mieux à d'éventuels efforts transversaux intempestifs qui pourrait survenir pendant l'utilisation de l'outil. Les caractéristiques de l'invention sont detaillées dans la revendication 1.

Selon une variante de réalisation de l'invention, le bras avec lequel la poignée est reliée à la lame, est également pourvu d'un pli de stabilisation. Ce pli est disposé en prolongement du pli de stabilisation de la lame.

Le but de l'invention est également atteint avec un outil de coupe pour découper une plaque faite en un matériau reconstitué, l'outil comprenant un socle et une lame ayant un dos et un tranchant et étant pourvue d'une poignée, la lame étant montée mobile par un axe sur un support attaché au socle et permettant de déplacer la lame entre une position ouverte pour recevoir, entre le support et la lame, une plaque qui doit être découpée, et une position fermée à la fin d'une découpe, le support étant pourvu d'une fente conformée pour recevoir la lame au cours de la découpe et d'une butée transversale destinée à retenir la plaque à découper sur le support pendant la découpe, de manière à éviter que la plaque soit chassée par la lame dans le sens de la découpe.

Selon l'invention, la lame est plate et est pourvue d'un pli de stabilisation allant approximativement de l'axe jusqu'à la poignée. Les caractéristique de cet outil sont detaillées dans la revendication 8.

Selon une variante de réalisation de l'invention, le socle de l'outil est escamotable, par exemple formé en deux parties destinées à être assemblées moyennant un ou plusieurs boulons, éventuellement avec des écrous à oreillons. Le socle peut être conformé pour rendre possible une ou plusieurs positions relatives des deux parties l'une par rapport à l'autre.

Selon une autre variante, la poignée est montée de manière amovible sur la lame.

Les deux variantes de réalisation énoncées ci avant de l'outil, réalisées isolément ou en combinaison, contribuent à rendre l'outil compact lors qu'il n'est pas utilisé, ce qui facilite le rangement et le transport de celui-ci.

D'autres caractéristiques et avantages de la présente invention ressortiront de la description ci-après d'un mode de réalisation de l'outil selon l'invention. La description est faite en référence aux dessins annexés dans lesquels :
la figure 1 représente un outil de coupe selon un mode de réalisation de l'invention en position ouverte,
la figure 2 représente une partie de l'outil de la figure 1, en position partiellement ouverte, avec un premier accessoire de coupe,
la figure 3 représente une partie de l'outil avec un deuxième accessoire de coupe,
la figure 4 représente un outil de coupe selon l'invention en position fermée, avec une lame selon une variante de réalisation de l'invention et avec un troisième et un quatrième accessoires de coupe, et
la figure 5 représente l'outil de l'invention, avec les quatre accessoires de coupe, en état escamoté prêt pour être rangé ou transporté.

Les figures 1 et 2 représentent un outil de coupe pour découper une plaque faite en un matériau reconstitué, selon un mode de réalisation de l'invention. L'outil comprend un socle 1 et une lame 2 montée mobile sur un support 3 attaché au socle 1. La lame 2 est montée pivotante autour d'un axe 4, ce qui permet de déplacer la lame 2 entre une position ouverte pour recevoir, entre le support 3 et la lame 2, une plaque faite en un matériau reconstitué qui doit être découpée, et une position fermée à la fin d'une découpe. Pendant la découpe, la lame 2 enferme avec le support 3 un angle AC.

La lame 2 est formée avec un dos rectiligne 21, un tranchant 22 plat et courbe et un étagement 23. L'étagement 23 permet de limiter la course de la lame 2 vers la position ouverte. La position ouverte de la lame 2 est atteinte lorsque l'étagement 23 vient en appui sur le support 3. La lame 2 est pourvue en outre d'un pli de stabilisation 24 allant approximativement de l'axe 4 jusqu'à une poignée 7.

Le support 3 est pourvu d'une fente 5 conformée pour recevoir la lame 2 au cours de la découpe, et d'une butée transversale 6 destinée à retenir la plaque à découper pendant la découpe. Pour la découpe, la plaque à découper est posée sur le support 3 et est mise en appui contre la butée transversale 6. Ainsi, pendant la découpe, lorsque la lame 2 a tendance à chasser la plaque à découper devant elle en raison d'un angle AC relativement important, et en plus de l'action de coupe proprement dite, la lame 2 fait maintenir la plaque en appui contre la butée transversale 6.

Afin que la butée transversale 6 puisse réussir la mission double qui lui est attribuée, c'est-à-dire éviter que la plaque soit chassée par la lame 2 dans le sens de la découpe et maintenir la plaque dans une position angulairement stable pour permettre d'obtenir une coupe droite, la butée transversale 6 a avantageusement une largeur correspondant approximativement à la longueur de la fente 5, de préférence à la longueur utile LF de la fente 5.

Le tranchant 22 de la lame 2 est avantageusement obtenu par une découpe au laser. Cette façon de réaliser la lame 2 permet d'obtenir en une seule étape de fabrication un tranchant net et selon toute forme préalablement déterminée. De plus, les deux bords du tranchant 22 n'ont pas besoin d'être usinés.

Toutefois, il est également concevable que la lame 2 soit réalisée à l'aide d'une presse et que, essentiellement en fonction du type de presse utilisé, la lame puisse être réalisée en une qualité égalant celle obtenue par une découpe au laser.

La courbure de la lame 2 est déterminée de manière que, dans toute position instantanée de la lame pendant la découpe, l'angle AC enfermé entre le support 3 et la lame 2 soit au moins approximativement constant.

La lame 2 est pourvue d'une poignée 7 reliée à la lame 2 par un bras 8 formant levier. Un pli de stabilisation 25 est formé sur le bras 8. Un passage 10 de la lame 2 au bras 8 est conformé pour venir en appui sur la butée 6, à la fin de la découpe, et pour limiter ainsi la course de la lame 2 vers sa position fermée. La position fermée de la lame 2 est atteinte lorsque le passage 10 vient en appui sur la butée 6 ou sur un élément de montage 66 pour un accessoire de coupe.

La poignée 7 est déportée par rapport au dos 21 de la lame 2 de manière que la poignée 7 soit située, à la fin d'une découpe, approximativement au même niveau que la fente 5 ou à un niveau inférieur à celle-ci.

De plus, la poignée 7 est déportée par rapport au dos 21 de la lame 2 de manière que, au début d'une découpe, de préférence aussi lorsque la lame 2 est en position ouverte, la poignée 7 est située, par rapport à la verticale VD issue d'un point marquant sur la fente 5 le début de la découpe, du côté de la butée 6. Il est dit expressément « verticale » VD et non pas « perpendiculaire à la fente 5 », car il faut garder à l'esprit que l'outil de l'invention est destiné à être utilisé essentiellement hors atelier. Le sol ou tout autre fond sur lequel l'outil sera posé, ne sera pas forcément droit ni horizontal partout. Il est ainsi facile de concevoir des situations où l'outil sera posé sur un fond résistant aux efforts développés pendant la découpe, mais qui ne puisse assurer une position horizontale à l'outil. En conséquence, pour faciliter l'amorce de la découpe, il est recommandé que la poignée 7 se trouve déjà au début de la découpe dans une position permettant à une personne utilisant l'outil de se servir principalement de son poids pour déplacer la lame 2, au lieu de devoir tirer la lame vers elle.

Par ailleurs, le socle 1 de l'outil selon l'invention comporte avantageusement un pied 9 qui le prolonge dans le sens de la coupe et assure la stabilité de l'outil dans le sens de la coupe et dans un sens transversal à celui-ci. Dans une forme simple de réalisation, le pied 9 est une partie intégrante du socle 1 et réalisé avec celui-ci en une seule pièce. Cependant, notamment pour faciliter le transport de l'outil, il est préférable que le pied 9 soit une pièce séparée du reste du socle 1 et puisse être assemblé avec le reste du socle, lorsque l'outil est installé, moyennant une ou plusieurs vis 11.

La figure 2 représente seulement une partie de l'outil de la figure 1, mais montre davantage la disposition des plis de stabilisation 24, 25 sur la lame 2 et le bras 8. En effet, la lame 2 est pourvue d'un pli de stabilisation 24 formé sur presque la longueur entière de la lame. Plus précisément, le pli de stabilisation 24 s'étend de l'étagement 23 jusqu'au début du passage 10 et cela à une distance telle respectivement du dos 21 et du tranchant 22 de la lame 2 que le pli soit situé, lorsque l'outil est en position fermée, le plus proche possible de la fente 5. Ceci constitue un compromis entre une disposition idéale selon laquelle le pli de stabilisation 24 devrait s'étendre sur une droite passant par l'axe 4 et la poignée 7, et des contraintes de conception de l'outil.

En effet, si l'on voulait disposer le pli de stabilisation 24 suivant la ligne idéale énoncée ci avant, il n'y aurait à priori que deux possibilités pour rendre cette disposition possible. La première consisterait à élargir la fente 5 du côté de la convexité du pli, sur une longueur minimale à déterminer au plus juste, à partir de l'axe 4. Toutefois, sur cette partie élargie de la fente, la découpe d'une plaque ne serait pas possible, car il n'y aurait de cisaillement que du côté de la concavité du pli.

L'autre possibilité consisterait à rehausser la position de l'axe 4, c'est-à-dire de prévoir un rehaussement du support 3 du côté de l'axe 4 afin de le situer au-dessus du niveau de la fente 5. Toutefois, une telle solution risquerait de compromettre des caractéristiques avantageuses telles que la constance de l'angle AC entre le tranchant 22 et la fente 5 ou nécessiterait pour le moins une conception toute différente de la réalisation de l'outil de coupe.

Le pli de stabilisation 25 formé sur le bras 8 est orienté en prolongement du pli de stabilisation 24 de la lame 2. Le pli de stabilisation 25 apporte au bras 10 une meilleure rigidité et donc une meilleure résistance à des efforts transversaux éventuels.

Par ailleurs, la figure 2 représente l'outil de la figure 1 avec un accessoire de coupe permettant de couper une plaque sous un autre angle qu'un angle droit. A cette fin, l'accessoire de coupe comporte une cale 62 conformée pour être fixé sur un bord 61 de la butée 6, le bord 61 étant en regard à la lame 2. La cale 62 est d'ailleurs représentée deux fois, référencée respectivement 62 et 62A, pour montrer qu'elle est réversible.

Pour disposer d'un appui stable et permettant de varier l'angle de découpe très finement, l'invention propose la cale 62 qui est pourvue d'un trou oblong 63 pour être fixée sur la butée 6 par un boulon 64. Le trou oblong 63 permet de fixer la cale, comme cale 62 sur un côté de la butée 6 ou comme cale 62A sur l'autre côté de la butée 6, dans différentes positions le long du bord 61 de la butée 6. La plaque à découper prend alors appui sur une encoche centrale 60 de la butée 6 et sur un coin arrondi 65 de la cale 62. On comprend aisément que plus la cale 62 est rapprochée de l'encoche 60 plus la découpe dévie d'une découpe à angle droit. La forme arrondie du coin 65 de la cale 62 évite d'abîmer le champ de la plaque à découper.

La figure 3 représente une partie de l'outil de l'invention, du côté de la butée transversale 6, avec un deuxième accessoire de coupe, à savoir une plaque 406 reprenant essentiellement la forme de la butée 6, mais s'étendant au-delà de la butée 6 en direction de l'axe (non représenté) de la lame de l'outil.

La plaque 406 est utilisée lors de coupes de plaques qui sont revêtues, sur leur face inférieure, d'une matière souple ou pour le moins pas aussi dure que la matière de la plaque, par exemple de la feutrine en tant qu'isolant phonique. De telles plaques risquent de se soulever du côté de la butée 6 lorsque la lame prend appui sur la plaque pour entamer la coupe, car la matière souple est comprimée aux alentours de l'appui de la lame, mais elle ne l'est pas plus loin. Lorsque la plaque à couper se soulève du côté de la butée 6, elle n'est plus retenue par la butée 6 au cas où la lame chasserait la plaque.

Pour éviter que des plaques revêtues d'une matière souple soient soulevées par la lame, la plaque 406 coiffe la butée 6 et y est montée, de manière amovible, à l'aide de deux boulons 461. La partie de la plaque 406 qui dépasse de la butée 6, appelée lèvre de maintien, est référencée 461. La lèvre 461 forme avec le support 3 un espace de hauteur h dans lequel le bord d'une plaque à couper peut être introduit et ainsi être maintenu en appui sur le support 3 et surtout devant la butée 6 qui peut donc faire son travail.

La figure 4 représente un outil de coupe selon l'invention en position fermée, avec une lame 402 selon une variante de réalisation de l'invention et avec un troisième et un quatrième accessoires de coupe.

La lame 402 représentée sur la figure 4 est montée pivotante dans le support 3 à l'aide d'un axe 404 et est actionnée par un opérateur en la saisissant à une poignée 407 montée de manière amovible directement sur la lame. La lame 402 diffère de la lame 2 des figures 1 et 2 par le fait que le pli de stabilisation 425 s'étend sur la longueur entière de la lame 402, c'est-à-dire d'un seul trait de l'extrémité proche de l'axe 404 jusqu'à l'extrémité éloignée de l'axe 41, donc jusqu'à la poignée 407. Cette variante s'applique à l'outil de l'invention lorsque celui-ci est pourvu d'une butée plate 6, alors que la lame 2 est utilisée lorsque l'outil est pourvu d'une butée rehaussée 66 suivant l'une ou l'autre des deux variantes de butées 66 représentées respectivement sur la figure 1 ou la figure 2, ou d'une butée à angle de coupe variable.

L'outil de l'invention est représenté sur la figure 4 avec un socle 1 à longueur fixe. Ce choix est arbitraire, comme d'ailleurs toutes les combinaisons de caractéristiques techniques représentées sur l'ensemble des figures. Aucune des représentations n'a donc un caractère limitatif.

La figure 4 montre par ailleurs l'outil de coupe avec un bac à éclats ou débris 330 comme troisième accessoire de coupe, destiné à collecter des éclats et débris de coupe, et un pied 370 comme quatrième accessoire de coupe, destiné à supporter l'extrémité libre d'une plaque à découper, par exemple l'extrémité d'une lame de parquet ou d'une plinthe.

Le bac 330 est destiné à recevoir les particules et morceaux qui se détachent de la plaque à découper. A cet effet, le bac 330 comprend un fond, deux rebords longitudinaux 332, 333 et deux rebords transversaux 334, 335. Le bac 330 est formé avantageusement à partir d'une tôle unique par pliage avec une largeur tel que le socle 1 puisse être inséré sans jeu notable de la traverse du socle 1. Afin que la longueur du bac 330 puisse être limité approximativement à la longueur de la lame 2 et notamment sans tenir compte de la longueur du socle 1 et de sa prolongation 9 éventuelle (voir figure 1), le rebord transversal 335 est pourvu d'une découpe permettant d'y insérer le socle 1. Le bac 330 peut être réalisé solidaire du socle 1 de l'outil de l'invention, de manière à être une pièce intégrante de l'outil, ou séparément comme un accessoire de coupe de l'outil. Sans sortir du principe de la présente invention, le bac 330 peut d'ailleurs faire partie, en tant que pièce intégrante ou accessoire, de toutes les variantes de réalisation représentées sur les figures 1 à 5 et de toute autre variante ou tout autre mode de réalisation de l'outil de l'invention.

Le pied 370 est destiné à supporter, ensemble avec le support 3, une plaque B à découper. Plus précisément, le pied 370 est destiné à supporter l'extrémité libre de la plaque B et à la maintenir à un niveau légèrement supérieur à la hauteur de la face supérieure du support 3. Grâce à cette disposition de l'invention, la plaque sera tenue d'une manière à obtenir un chant légèrement en biseau et de compenser ainsi les arrachements inévitables au bord de la face arrière de la plaque.

Le pied 370 peut être réalisé comme pièce intégrante de l'outil de l'invention et être alors conformé pour être monté sur le socle 1. Et le pied peut être réalisé aussi, comme représenté sur les figures 4 et 5, comme un accessoire séparé. La variante de pièce séparée présente l'avantage que le pied 370 peut être placé à toute distance utile du support 3 de l'outil, sans limitation par une tige de liaison, même réglable en distance, ou par toute autre élément par lequel le pied serait monté solidaire du socle 1 ou du support 3 de l'outil de l'invention.

Lorsque le pied 370 est réalisé comme pièce séparée, il comporte avantageusement un trou 371 grâce auquel il peut être boulonné, pendant le transport de l'outil, à la lame 402 qui est pourvue à cet effet d'un trou T (voir figures 4 et 5).

La figure 5 représente l'outil de l'invention, avec les quatre accessoires de coupe décrits plus haut, en état escamoté prêt pour être rangé ou transporté : L'outil de coupe est posé dans le bac à éclats 330, le pied 9 est démonté du socle 1 et est rentré dans celui-ci, la poignée 7 est démonté et posée (non représentée) dans le bac 330, et le pied 370 est fixé sur la lame 402 moyennant un boulon repéré par la référence T du trou pratiqué à cet effet dans la lame 402.

## Revendications

1. Lame pour un outil de coupe pour découper une plaque faite en un matériau reconstitué, l'outil comprenant 5 un support (3) avec une fente (5) sur lequel la lame (2) est montée mobile, par un axe (4), entre une position ouverte pour recevoir, entre le support (3) et la lame (2), la plaque qui doit être découpée, et une position fermée à la fin d'une découpe, la lame (2) étant plate, ayant un dos 10 (21) et un tranchant (22), étant pourvue d'une poignée (7) et d'un pli de stabilisation (24) allant approximativement de l'axe (4) jusqu'à la poignée (7), **caractérisée en ce que** le pli de stabilisation (24) s'étend à une distance telle respectivement du dos (21) et du tranchant (22) de la lame (2) que le pli (24) soit situé, lorsque l'outil est en position fermée, le plus proche possible de la fente (5) du 20 support (3).

2. Lame selon la revendication 1, **caractérisé en ce que** la poignée (7) est reliée à la lame (2) par un bras (8) réalisée en une seule pièce avec la lame (2), formant levier et étant pourvu d'un pli de stabilisation (25) disposé en prolongement du pli de stabilisation (24) de la lame (2).

3. Lame selon la revendication 1 ou 2, **caractérisée en ce que** la lame (2) a un tranchant (22) plat et courbe.

4. Lame selon l'une quelconque des revendications 1 à 3, **caractérisée en ce que** le tranchant (22) de la lame (2) a été obtenu par une découpe au laser.

5. Lame selon l'une quelconque des revendications 1 à 4, **caractérisée en ce que** le passage de la lame (2) au bras (8) est conformé pour venir en appui sur une butée (6) de l'outil de coupe, à la fin de la découpe, et pour limiter ainsi la course de la lame (2) vers sa position fermée.

6. Lame selon l'une quelconque des revendications 1 à 5. **caractérisée en ce que** la poignée (7) de la lame (2) est déportée par rapport au dos (21) de la lame (2) de manière que la poignée (7) soit située, à la fin de la découpe, approximativement au même niveau (NF) qu'une fente (5) conformée pour recevoir la lame (2) au cours de la découpe ou à un niveau inférieur à celle-ci.

7. Lame selon l'une quelconque des revendications 4 à 6, **caractérisée en ce que** la courbure du tranchant (22) de la lame (2) est déterminée de manière que, dans toute position instantanée de la lame pendant la découpe, un angle (AC) enfermé entre le support (3) et la lame (2) est au moins approximativement constant.

8. Outil de coupe pour découper une plaque faite en un matériau reconstitué, l'outil comprenant un socle (1) et une lame (2) plate ayant un dos (21) et un tranchant (22) et étant pourvue d'une poignée (7) et d'un pli de stabilisation (24) allant approximativement d'un axe (4) par lequel la lame (2) est montée mobile sur un support (3) attaché au socle (1) jusqu'à la poignée (7), l'axe (4) permettant de déplacer la lame (2) entre une position ouverte pour recevoir, entre le support (3) et la lame (2), une plaque qui doit être découpée, et une position fermée à la fin d'une découpe, le support (3) étant pourvu d'une fente (5) conformée pour recevoir la lame (2) au cours de la découpe et d'une butée transversale (6) destinée à retenir la plaque à découper sur le support (3) pendant la découpe, de manière à éviter que la plaque soit chassée par la lame (2) dans le sens de la découpe **caractérisé en ce que** le pli de stabilisation (24) de la lame (2) s'étend à une distance telle respectivement dos (21) et du tranchant (22) de la lame (2) ,que le pli soit situé, lorsque l'outil est en position : fermée , le plus proche possible de la fente (5) du support (3)

9. Outil selon la revendication, **caractérisé en ce que** le socle (1) de l'outil est escamotable.

10. Outil selon la revendication 8. ou 9, **caractérisé en ce que** la poignée (7) est montée sur la lame (2) de manière amovible.

11. Outil selon l'une quelconque des revendications 8 à 10. **caractérisé en ce qu'**il comprend au moins un accessoire de coupe choisi parmi une butée à angle variable (6) , une plaque formant une lèvre de maintien (406), un bac à éclats (330) et un pied (370) de support de plaque à couper.

## Claims

1. A blade for a cutting tool in order to cut out a plate made in a rebuilt material, the tool comprising a support (3) with a slot (5) on which the blade (2) is movably mounted, by an axis (4), between an open position for receiving, between the support (3) and the blade (2), the plate which has to be cut out, and a closed position at the end of a cutting operation, the blade (2) being flat, having a back (21) and a cutting edge (22), being provided with a handle (7) and a stabilization fold (24), approximately extending from the axis (4) as far as the handle (7) **characterized in that** the stabilization fold (24) extends at a distance from the back (21) and from the cutting edge (22) of the blade (2), respectively, so that the fold (24), when the tool is in the closed position, is located as close as possible to the slot (5) of the support (3).

2. The blade according to claim 1, **characterized in that** the handle (7) is connected to the blade (2) through an arm (8) made as a single piece with the blade (2), forming a lever and being provided with a stabilization fold (25) positioned in the extension of the stabilization fold (24) of the blade (2).

3. The blade according to claim 1 or 2, **characterized in that** the blade (2) has a flat and curved cutting edge (22).

4. The blade according to any of claims 1 to 3, **characterized in that** the cutting edge (22) of the blade (2) was obtained by cutting out with a laser.

5. The blade according to any of claims 1 to 4, **characterized in that** the passage of the blade (2) to the arm (8) is conformed in order to bear upon an abutment (6) of the cutting tool, at the end of the cutting operation, and for thereby limiting the travel of the blade (2) to its closed position.

6. The blade according to any of claims 1 to 5, **characterized in that** the handle (7) of the blade (2) is displaced away from the back (21) of the blade (2) so that the handle (7), at the end of the cutting operation, is located approximately at the same level (NF) as a slot (5) conformed for receiving the blade (2) during the cutting operation or at a lower level than the latter.

7. The blade according to any of claims 4 to 6, **characterized in that** the curvature of the cutting edge (22) of the blade (2) is determined so that, in any instantaneous position of the blade during the cutting operation, an angle (AC) confined between the support (3) and the blade (2) is at least approximately constant.

8. A cutting tool for cutting out a plate made in a rebuilt material, the tool comprising a base (1) and a flat blade (2) having a back (21) and a cutting edge (22) and being provided with a handle (7) and a stabilization fold (24), approximately extending from one axis (4) by which the blade (2) is movably mounted on a support (3) attached to the base (1) as far as the handle (7), the axis (4) allowing displacement of the blade (2) between an open position for receiving, between the support (3) and the blade (2), a plate which has to be cut out, and a closed position at the end of a cutting operation, the support (3) being provided with a slot (5) conformed in order to receive the blade (2) during the cutting operation and with a transverse abutment (6) intended to retain the plate to be cut out on the support (3) during the cutting operation, so as to avoid that the plate be driven out by the blade (2) in the direction of the cutting operation, **characterized in that** the stabilization fold (24) of the blade (2) extends at a distance from the back (21) and from the cutting edge (22) of the blade (2), respectively, such that the fold, when the tool is in this closed position, is located as close as possible to the slot (5) of the support (3).

9. The tool according to claim 8, **characterized in that** the base (1) of the tool is retractable.

10. The tool according to claim 8 or 9, **characterized in that** the handle (7) is mounted on the blade (2) in a movable way.

11. The tool according to any of claims 8 to 10, **characterized in that** it comprises at least one cutting accessory selected from an abutment (6) with a variable angle, a plate forming a holding lip (406), a debris bin (330) and a leg (370) for supporting a plate to be cut.

## Patentansprüche

1. Messer für ein Schneidwerkzeug zum Schneiden einer Platte aus einem regenerierten Material, wobei das Werkzeug einen Halter (3) mit einem Schlitz (5) umfasst, auf dem das Messer (2) an einer Welle (4) zwischen einer geöffneten Stellung, um die zu schneidende Platte zwischen dem Halter (3) und dem Messer (2) aufzunehmen, und einer geschlossenen Stellung am Ende eines Schneidens bewegbar montiert ist, wobei das Messer (2) flach ist, einen Rücken (21) und eine Schneide (22) hat, mit einem Griff (7) und einer Stabilisierungsfalte (24) versehen ist, die etwa von der Welle (4) bis zum Griff (7) reicht, **dadurch gekennzeichnet, dass** sich die Stabilisierungsfalte (24) in einem derartigen Abstand jeweils von Rücken (21) und von der Schneide (22) des Messers (2) erstreckt, dass sich die Falte (24), wenn sich das Werkzeug in geschlossener Stellung befindet, so nah wie möglich am Schlitz (5) des Halters (3) befindet.

2. Messer nach Anspruch 1, **dadurch gekennzeichnet, dass** der Griff (7) mit dem Messer (2) durch einen Arm (8) verbunden ist, der mit dem Messer (2) aus einem einzigen Stück hergestellt ist, wobei er einen Hebel bildet und mit einer Stabilisierungsfalte (25) ausgestattet ist, die in Verlängerung der Stabilisierungsfalte (24) des Messers (2) angeordnet ist.

3. Messer nach Anspruch 1 oder 2, **dadurch gekennzeichnet, dass** das Messer (2) eine flache und gekrümmte Schneide (22) hat.

4. Messer nach einem der Ansprüche 1 bis 3, **dadurch gekennzeichnet, dass** die Schneide (22) des Messers (2) durch Laserschneiden hergestellt ist.

5. Messer nach einem der Ansprüche 1 bis 4, **dadurch gekennzeichnet, dass** der Übergang des Messers (2) zum Arm (8) ausgebildet ist, um sich am Ende des Schneidens auf einem Anschlag (6) des Schneidwerkzeugs abzustützen und um somit den Weg des Messers (2) in Richtung seiner geschlossenen Stellung zu begrenzen.

6. Messer nach einem der Ansprüche 1 bis 5, **dadurch gekennzeichnet, dass** der Griff (7) des Messers (2) im Verhältnis zum Rücken (21) des Messers (2) derart versetzt ist, dass sich der Griff (7) am Ende des Schneidens etwa auf derselben Ebene (NF) wie ein Schlitz (5) befindet, der ausgebildet ist, um das Messer (2) auf dem Weg des Schneidens oder auf einer niedrigeren Ebene als dieser aufzunehmen.

7. Messer nach einem der Ansprüche 4 bis 6, **dadurch gekennzeichnet, dass** die Krümmung der Schneide (22) des Messers (2) derart bestimmt ist, dass in jeder momentanen Stellung während des Schneidens des Messers ein zwischen dem Halter (3) und dem Messer (2) eingeschlossener Winkel (AC) mindestens ungefähr konstant ist.

8. Schneidwerkzeug zum Schneiden einer Platte aus einem regenerierten Material, wobei das Werkzeug einen Sockel (1) und ein flaches Messer (2) umfasst, das einen Rücken (21) und eine Klinge (22) hat und mit einem Griff (7) und einer Stabilisierungsfalte (24) ausgestattet ist, die ungefähr von einer Welle (4), an der die Klinge (2) bewegbar auf einem Halter (3) montiert ist, der am Sockel (1) befestigt ist, bis zum Griff (7) reicht, wobei es die Welle (4) erlaubt, das Messer (2) zwischen einer geöffneten Stellung, um eine zu schneidende Platte zwischen dem Halter (3) und dem Messer (2) aufzunehmen, und einer geschlossenen Stellung am Ende eines Schneides zu bewegen, wobei der Halter (3) mit einem Schlitz (5) ausgestattet ist, der ausgebildet ist, um das Messer (2) während des Schneidens aufzunehmen, und mit einem transversalen Anschlag (6), der dazu bestimmt ist, die zu schneidende Platte während des Schneidens derart auf dem Halter (3) zu halten, um zu vermeiden, dass die Platte von dem Messer (2) in die Richtung des Schnitts geschoben wird, **dadurch gekennzeichnet, dass** sich die Stabilisierungsfalter (24) des Messers (2) in einem derartigen jeweiligen Abstand vom Rücken (21) und von der Klinge (22) des Messers (2) erstreckt, dass sich die Falte, wenn das Werkzeug in geschlossener Stellung ist, so nah wie möglich am Schlitz (5) des Halters (3) befindet.

9. Werkzeug nach Anspruch 8, **dadurch gekennzeichnet, dass** der Sockel (1) des Werkzeugs klappbar ist.

10. Werkzeug nach Anspruch 8 oder 9, **dadurch gekennzeichnet, dass** der Griff (7) auf dem Messer (2) abnehmbar montiert ist.

11. Werkzeug nach einem der Ansprüche 8 bis 10, **dadurch gekennzeichnet, dass** es mindestens ein Schneidzubehör umfasst, das aus einem Anschlag mit variablem Winkel (6), einer Platte, die eine Haltelippe (406) bildet, einem Spanbehälter (330) und einem Stützfuß (370) der zu schneidenden Platte ausgewählt ist.
